# EUROPÄISCHE PATENTANMELDUNG

(11) **EP 1 517 101 A1**
(43) Veröffentlichungstag der Anmeldung: **23.03.2005**
(21) Anmeldenummer: 04021423.1
(22) Anmeldetag: 09.09.2004
(51) Int. Cl.: F24H 9/18, F23D 14/16

(54) **Heisswassergerät mit Gasbrenner**

(30) Priorität: 13.09.2003 DE 20314241 U
(71) Anmelder: Schott AG, 55122 Mainz (DE)
(72) Erfinder: Biller, Jürgen, 55452 Rümmelsheim (DE); Roelfsema, Klaas, 9515 PK Gasselternijveenschemond (NL); Scheidler, Herwig, 55126 Mainz (DE)
(74) Vertreter: Fuchs Mehler Weiss & Fritzsche

(57) **Zusammenfassung**

Derartige Heißwassergeräte besitzen typischerweise ein Gehäuse (1), das einen Heizraum (6) umschließt, in welchem ein Wärmetauscher (4), der vom zu erwärmenden Wasser durchflossen wird, angeordnet ist, und das eine Tür (2) aufweist, in welcher ein Gasbrenner (3) in Verbindung mit einer Einrichtung (3 a, 9) zum Zuführen eines Gas/Luftgemisches (10) angebracht ist.

Um die Herstellungskosten zu senken und einen Modulationsgrad > 1 : 8 zu erreichen, sieht die Erfindung vor, dass der Gasbrenner (3) eine flache Brennermatte (3 d) aufweist, die beidseitig mittels metallischer Rahmenteile (3 e, 3 f) in einer Öffnung der Tür (2) unter Bildung einer vormontierten Baueinheit angebracht ist.

## Beschreibung

Die Erfindung bezieht sich auf ein Heißwassergerät mit einem Gehäuse, das einen Heizraum umschließt, in welchem ein Wärmetauscher, der vom zu erwärmenden Wasser durchflossen wird, angeordnet ist, und das eine Tür aufweist, in welcher ein Gasbrenner in Verbindung mit einer Einrichtung zum Zuführen eines Gas/Luftgemisches angebracht ist.

Heißwassergeräte mit Gasbrenner, auch Boiler genannt, sind in vielfältigen Ausführungsformen für unterschiedliche Anwendungen auf dem Markt. Sie können zur Warmwasser-Versorgung von Wohnungen oder eines Hauses mit Brauchwasser und/oder Heizungswasser ausgebildet sein. Ein typisches Gerät ist beispielsweise der Durchlauferhitzer für die Warmwasserversorgung.

Vorstehende Heißwasser-Geräte weisen typischerweise ein Gehäuse mit einer Tür auf, wobei in dem Gehäuse ein von dem zu erwärmenden Wasser durchflossener Wärmetauscher und in der Tür ein Gasbrenner angebracht ist. Diese Wärmetauscher haben typischerweise eine runde Konfiguration und werden durch Rohrschlangen aus Aluminium oder rostfreiem Stahl bzw. durch Aluminium-Gußteile gebildet. Die zugehörigen Gasbrenner sind zylindrisch in Form eines Rohres aus rostfreiem Stahl ausgebildet, und weisen ein Gebläse, mit dem ein vorgemischtes Gas/Luft-Gemisch in den Brenner eingeblasen wird, auf. Sie sind mit Schrauben und unter Zwischenschaltung einer Dichtung, um Leckagen zu vermieden, an einer Öffnung in der Tür befestigt.

Diese bekannten Heißwassergeräte weisen verschiedene Nachteile auf.

Der zylindrische Gasbrenner einerseits und die Tür des Heißwassergerätes andererseits werden in verschiedenen Unternehmen hergestellt.

Typischerweise muß daher der Gasbrenner zu dem Gehäusefabrikant, der auch die Tür herstellt, transportiert werden und zusammen mit der Dichtung dort in der Tür montiert werden. Dadurch steigen die Herstellungskosten an. Der Markt für Heißwassergeräte steht jedoch heute unter einem immer stärker werdenden Kostendruck, wobei die bekannte Konstruktion des Heißwassergerätes nur einen begrenzten Spielraum für Kosteneinsparungen aufweist. Ferner besitzt es lediglich einen Modulationsgrad von 1 : 4. Zukünftig werden jedoch Modulationsgrade von 1 : 8 und mehr verlangt werden.

Der Erfindung liegt die Aufgabe zugrunde, das eingangs bezeichnete Heißwassergerät so auszubilden, dass es kostengünstiger herzustellen ist und einen Modulationsgrad > 1 : 8 besitzt.

Die Lösung dieser Aufgabe gelingt bei einem Heißwassergerät mit einem Gehäuse, das einen Heizraum umschließt, in welchem ein Wärmetauscher, der vom zu erwärmenden Wasser durchflossen wird, angeordnet ist, und das eine Tür aufweist, in welcher ein Gasbrenner in Verbindung mit einer Einrichtung zum Zuführen eines Gas/Luftgemisches angebracht ist gemäß der Erfindung dadurch, dass der Gasbrenner eine flache Brennermatte aufweist, die beidseitig mittels metallischer Rahmenteile in einer Öffnung der Tür unter Bildung einer vormontierten Baueinheit angebracht ist.

Durch die vormontierte Tür-Baueinheit können mit Vorteil aufgrund der niedrigeren Logistik- und Assemblierungskosten die Herstellungskosten gesenkt werden.

Die im Gasbrenner verwendete Brennermatte erlaubt dabei Modulationsgrade von > 1 : 8.

Ausgestaltungen der Erfindung sind in Unteransprüchen gekennzeichnet und ergeben sich zudem aus der Figurenbeschreibung.

Anhand eines in den Zeichnungen dargestellten Ausführungsbeispieles wird die Erfindung näher beschrieben.

Es zeigen:
- Fig. 1: in einer schematischen Schnittdarstellung ein konventionelles Heißwassergerät mit einem in der Tür des Geräte-Gehäuses befestigten, erfindungsgemäß ausgebildeten flachen Gasbrenner,
- Fig. 2: in einer Schnittdarstellung den Aufbau des erfindungsgemäß ausgebildeten Flachbrenners,
- Fig. 3: eine Ansicht der Brennerseite des erfindungsgemäßen Gas-Flachbrenners, und
- Fig. 4: eine Ansicht der Gaszufuhrseite des erfindungsgemäßen Gas-Flachbrenners.

Die Fig. 1 zeigt ein Gehäuse 1 eines Heißwassergerätes mit einer Tür 2, an der in einer Öffnung ein Gasbrenner 3 in der erfindungsgemäßen flachen Ausführung befestigt ist. Im Gehäuse 1 ist in konventioneller Weise ein aus einer Rohrschlange bestehender Wärmetauscher 4 mit einem Vorlauf 4 a und einem Rücklauf 4 b eingebaut, der von dem zu erwärmenden Wasser durchströmt wird.

Am Gehäuse 1 ist ferner eine Abgasführung 5 mit einem Abgas-Auslaß 5 a und einem Kondensat-Ablauf 5 b angebracht.

Der Gasbrenner 3 weist eine Brennerkammer 3 a mit einer flachen Brennermatte auf, die bis in den Brennraum 6 des Gehäuses 1 hineinragt. Die von der Brennermatte ausgehenden Flammen 7 bewirken, wie durch die Pfeile 8 angedeutet, eine Wärmeübertragung an die Rohrschlange des Wärmetauschers 4 und erwärmen dadurch das durch den Wärmetauscher strömende Wasser.

An die Brennerkammer 3 a ist über eine Zufuhrleitung 3 b ein Gebläse 9 zum Einblasen eines Gas/Luftgemisches 10 angeschlossen.

Der Aufbau des erfindungsgemäßen Flachbrenners ist in den Figuren 2 - 4 näher dargestellt.

Wie insbesondere die Fig. 2 und 4 zeigen, ist in der Brennerkammer 3 a eine Lochplatte 3 c für die gleichmäßige Verteilung des eingeblasenen Gas/Luftgemisches angeordnet. Hinter dieser Verteilerplatte 3 c, gesehen in Strömungsrichtung, ist eine flache Brennermatte 3 d angeordnet. Diese Brennermatte ist von konventionellem Aufbau und besteht beispielsweise aus einem sogenannten Wirr-Vlies von keramischen, insbesondere Silizium-Karbid-Fasern. Natürlich sind auch andere, flache Brennermatten einsetzbar. Die Erfindung ist auf das Wirrvlies von keramischen Fasern nicht beschränkt. Die Brennermatte 3 d ist mittels eines ringflanschartigen Rahmenteiles 3 e (siehe auch Fig. 3) an der Gehäuse-Tür 2 durch Verschrauben befestigt. In ähnlicher Weise ist die Verteilerplatte 3 c mittels eines ringflanschartigen Rahmenteiles 3 f an der Gehäusetür 2 durch Verschrauben befestigt (siehe auch Figuren 4). Umlaufend zur Brennermatte 3 d ist ein Isolationsring 11 an der Tür 2 angebracht, um ein zu starkes Erhitzen der Tür in der unmittelbaren Umgebung der Flammen 7 zu verhindern.

Der Einfachheit halber sind in den Figuren die notwendigen lonisationsund Zündstifte für die Einleitung der Verbrennung der aus der Brennermatte austretenden Gase nicht dargestellt. Sie sind konventionell.
Die ringflanschartigen Rahmenteile 3 e bzw. 3 f können vorzugsweise kaltgeformte Blechteile aus rostfreiem Stahl oder Aluminiumgussteile sein, wobei die Befestigung der Brennermatte 3 d mittels der ringflanschartigen Rahmenteile zwar ein bevorzugtes, aber eben nur ein Ausführungsbeispiel ist. Andere Ausführungsformen sind denkbar.

Auch sind Brennermatten mit von der Kreisform abweichender Konfiguration, z.B. mehreckige Brennermatten, je nach Gehäusekonzeption des Heißwassergerätes, denkbar.

Die Herstellungskosten für das Heißwassergerät mit der erfindungsgemäßen Flachbrenneranordnung sind im Vergleich zu dem bekannten Heißwassergerät relativ niedrig, insbesondere aufgrund der niedrigeren Logistik- und Assemblierungskosten.

Die Tür/Brenner-Einheit ist herstellungsmäßig nunmehr ein einziges Produkt zum Einbau in ein Heißwassergerät mit Wärmetauscher. Wenn man dabei eine Brennermatte mit hohem Wirkungsgrad, wie sie z.B. unter der Marke "CERAMAT"® im Handel ist, benutzt, kann die notwendige Brennfläche relativ klein gehalten werden. Eine effektive Brennfläche von 78,5 cm² ermöglicht einen Leistungseintrag von > 30 kw. Der Modulationsgrad ist dabei > 1 : 8.

## Patentansprüche

1. Heißwassergerät mit einem Gehäuse (1), das einen Heizraum (6) umschließt, in welchem ein Wärmetauscher (4), der vom zu erwärmenden Wasser durchflossen wird, angeordnet ist, und das eine Tür (2) aufweist, in welcher ein Gasbrenner (3) in Verbindung mit einer Einrichtung (3 a, 9) zum Zuführen eines Gas/Luftgemisches (10) angebracht ist, **dadurch gekennzeichnet, dass** der Gasbrenner (3) eine flache Brennermatte (3 d) aufweist, die beidseitig mittels metallischer Rahmenteile (3 e, 3 f) in einer Öffnung der Tür (2) unter Bildung einer vormontierten Baueinheit angebracht ist.

2. Heißwassergerät nach Anspruch 1, **dadurch gekennzeichnet, dass** der Gasbrenner zufuhrseitig im zugeordneten Rahmenteil (3 f) eine Brennerkammer (3 a) aufweist, die an die Einrichtung (3 a, 9) zum Zuführen des Gas/Luftgemisches (10) angeschlossen ist.

3. Heißwassergerät nach Anspruch 2, **dadurch gekennzeichnet, dass** in der Brennerkammer (3 a) eine der Brennermatte (3 d) vorgeschaltete Verteilerplatte (3 c ) angebracht ist.

4. Heißwassergerät nach Anspruch 3, **dadurch gekennzeichnet, daß** die Verteilerplatte (3 c) als Lochplatte ausgebildet ist.

5. Heißwassergerät nach einem der Ansprüche 1 bis 4, **dadurch gekennzeichnet, dass** die Brennermatte (3 d) aus einem Vlies von keramischen Fasern besteht.

6. Heißwassergerät nach Anspruch 5, **dadurch gekennzeichnet, dass** die keramischen Fasern durch Silizium-Karbid-Fasern gebildet sind.

7. Heißwassergerät nach Anspruch 5 und 6, **dadurch gekennzeichnet, dass** die Brennermatte (3 d) durch eine solche gebildet ist, die unter der Marke CERAMAT® auf dem Markt ist.

8. Heißwassergerät nach einem der Ansprüche 1 bis 7, **dadurch gekennzeichnet, dass** die flache Brennermatte kreisförmig ist und die metallischen Rahmenteile (3 e, 3 f) ringflanschartig ausgebildet sind.

9. Heißwassergerät nach Anspruch 8, **dadurch gekennzeichnet, dass** auf der dem Heizraum (6) zugewandten Seite ein die Öffnung in der Tür (2) kreisringförmig umschließender Wärmeisolator (11) aufgebracht ist.

10. Heißwassergerät nach einem der Ansprüche 1 bis 9, **dadurch gekennzeichnet, dass** die metallischen Rahmenteile (3 e, 3 f) durch kaltgeformte Blechteile aus rostfreiem Stahl oder durch Aluminiumgussteile gebildet sind.
